# FASCICULE DE BREVET EUROPEEN

(11) **EP 3 408 471 B1**
(45) Date de publication et mention de la délivrance du brevet: **04.03.2020**
(21) Numéro de dépôt: 17706557.0
(22) Date de dépôt: 23.01.2017
(51) Int. Cl.: E04H 4/16

(54) **ROBOT NETTOYEUR DE PISCINE ET PROCÉDÉ D'UTILISATION D'UN TEL ROBOT**
REINIGUNGSROBOTER FÜR SCHWIMMBECKEN UND VERFAHREN ZUR VERWENDUNG DAVON
SWIMMING POOL CLEANING ROBOT AND METHOD FOR USING SAME

(30) Priorité: 29.01.2016 FR 1650744
(43) Date de publication de la demande: 05.12.2018
(73) Titulaire: Zodiac Pool Care Europe, 69500 Bron (FR)
(72) Inventeur: MICHELON, Thierry, 31200 Toulouse (FR); PICHON, Philippe, 31800 Villeneuve de Riviere (FR); BONNIN, Jérôme, 31100 Toulouse (FR); BLANC TAILLEUR, Philippe, 31100 Toulouse (FR); VAN DER MEIJDEN, Hendrikus Johannes, 1685 Midrand (ZA); NEWMAN, Philip John, 1685 Midrand (ZA)
(74) Mandataire: Ipside
(86) Numéro de dépôt international: PCT/FR2017/050133
(87) Numéro de publication internationale: WO 2017/129884

(56) Documents cités:
- FR-A1- 2 929 311
- US-A1- 2001 032 809
- US-A1- 2011 247 970

## Description

La présente invention relève du domaine des équipements pour piscines. Elle concerne plus particulièrement un appareil de nettoyage de piscine capable de se mouvoir le long de parois inclinées.

### Préambule et art antérieur

L'invention concerne un appareil nettoyeur de surface immergée dans un liquide, telle qu'une surface formée par les parois d'un bassin, notamment d'une piscine. Il s'agit notamment d'un robot mobile de nettoyage de piscine. Un tel robot de nettoyage réalise ledit nettoyage en parcourant le fond et les parois du bassin de la piscine, en brossant ces parois, et en aspirant les débris vers un filtre. On désigne par débris toutes les particules présentes au sein du bassin, telles que morceaux de feuilles, micro-algues, etc., ces débris étant normalement déposés au fond du bassin ou collés sur les parois latérales de celui-ci.

Le plus couramment, le robot est alimenté en énergie par un câble électrique reliant le robot à une unité extérieure de commande et d'alimentation.

On connaît, par exemple, dans ce domaine, les brevets FR 2 925 557 et 2 925 551, de la demanderesse, qui visent un appareil nettoyeur de surface immergée à dispositif de filtrage démontable. De tels dispositifs comprennent généralement un corps, des organes d'entraînement dudit corps sur la surface immergée, une chambre de filtration ménagée au sein du corps et comportant une entrée de liquide, une sortie de liquide, un circuit hydraulique de circulation de liquide entre l'entrée et la sortie à travers un dispositif de filtrage. On connaît encore le brevet FR 2 954 380, du même demandeur, qui vise un robot de nettoyage de piscine doté d'un accéléromètre permettant de déterminer des changements d'attitude au sein du bassin.

On connait également la demande de brevet FR 2 929 311, de la demanderesse, qui concerne un appareil roulant nettoyeur de surface immergée à entraînement mixte hydraulique et électrique. L'appareil roulant monte le long de la surface notamment grâce à la présence d'un dispositif de pompage fournissant un flux hydraulique orienté pour apporter une poussée verticale à l'appareil roulant. Un capteur de pression, permettant de connaître la profondeur d'immersion à partir de la mesure d'une pression, est présent dans l'appareil roulant pour détecter la proximité de la ligne d'eau afin de limiter la vitesse ascensionnelle de l'appareil roulant à proximité de la ligne d'eau. Cette limitation de la vitesse ascensionnelle, permettant d'éviter que l'appareil dépasse la ligne d'eau et aspire de l'air, est effectuée en réduisant la puissance du dispositif de pompage, et par conséquent la poussée verticale du jet d'eau.

Ces appareils disposent de programmes automatiques de nettoyage du fond du bassin et éventuellement des parois latérales du bassin. Un tel programme détermine un nettoyage de la piscine en un temps prédéterminé, par exemple d'une heure et demi.

Par ailleurs, le maintien du robot en ligne d'eau, pour assurer le nettoyage de cette dernière, est usuellement effectué en utilisant l'équilibre entre la poussée d'Archimède et le poids du robot lorsque celui-ci se trouve an niveau de la ligne d'eau. En effet, les appareils nettoyeurs sont équilibrés par l'ajout de flotteur ou lest afin de flotter au niveau de la ligne d'eau, permettant ainsi de nettoyer la ligne d'eau en la suivant naturellement.

Généralement, le robot est retiré de l'eau par l'utilisateur à la fin du cycle ou à intervalles réguliers pour être nettoyé, lorsque le filtre est trop plein de particules (feuilles, microparticules etc.).

Par ailleurs, dans l'art antérieur, selon la nature de la surface du bassin, le robot de nettoyage parvenait correctement ou non à monter le long des parois de la piscine pour nettoyer celles-ci. Il était connu de lui ajouter des lests ou des flotteurs pour corriger son comportement. Il est clair que cette installation n'était pas aisée, demandait des moyens complémentaires non disponibles à l'utilisateur final du robot, et provoquait des variations importantes de comportement du robot dans l'ensemble de ses évolutions.

Par ailleurs, au cours du nettoyage du bassin, le filtre se remplit de particules générant une masse supplémentaire voire une obturation du filtre. Ainsi, le robot dont le filtre est obturé, peut présenter des difficultés à monter le long des parois et à atteindre la ligne d'eau. En effet, le robot présente d'une part une masse plus importante liée au remplissage du filtre. D'autre part, dans le cas d'un robot comprenant des moyens de plaquage ou de poussée axiale liés au pompage de l'eau, l'obturation du filtre entraîne une réduction des forces de plaquage ou de poussée axiale du robot vers la surface.

L'invention vise donc à résoudre certains de ces problèmes. L'invention vise notamment un appareil de nettoyage de piscine dont le comportement le long d'une paroi verticale est amélioré, et permettant un nettoyage homogène de la piscine.

Un objectif principal de l'invention est de proposer une technique de robot de nettoyage de piscine pouvant atteindre la ligne d'eau d'un bassin de manière fiable, notamment quels que soient les circonstances, et plus particulièrement quelle que soit l'adhérence du robot à la surface d'une paroi verticale du bassin et quel que soit le remplissage du filtre. Actuellement, le réglage d'un robot de nettoyage est généralement effectué pour un filtre propre et une adhérence à la paroi du bassin moyenne.

Un autre objectif principal de l'invention est de proposer une technique de robot de nettoyage de piscine pouvant effectuer un nettoyage homogène de la piscine, et plus particulièrement un nettoyage à une profondeur d'immersion constante.

### Exposé de l'invention

L'invention vise sous un premier aspect un robot de nettoyage de piscine selon la revendication 1 ci-jointe.

On appelle "robot de nettoyage de piscine" un appareil pour le nettoyage d'une surface immergée, c'est-à-dire typiquement un appareil, mobile au sein ou au fond d'un bassin de piscine, et adapté à effectuer la filtration de débris déposés le long d'une paroi. Un tel appareil est communément connu sous le nom de robot de nettoyage de piscine, lorsqu'il comporte des moyens de gestion automatisée des déplacements au fond et sur les parois de la piscine pour couvrir toute la surface à nettoyer.

On nomme ici par abus de langage "liquide" le mélange d'eau et de débris en suspension dans la piscine ou dans le circuit de circulation de fluide au sein de l'appareil de nettoyage.

Etant donné que le robot se déplace par friction sur une surface, on comprend que les moyens d'entraînement et de guidage comprennent des moyens de plaquage du robot sur la surface. Ces moyens de plaquage peuvent être par exemple liés aux moyens de pompage créant une dépression entre le robot et la surface parcourue par le robot. Il convient de souligner que les moyens d'entraînement, de guidage et de plaquage peuvent être commandés indépendamment.

Selon l'invention, les moyens de commande comprennent un capteur de pression permettant de déterminer la profondeur d'immersion du robot de nettoyage dans un bassin d'une piscine, à partir de la mesure de la pression ambiante du robot.

Ainsi, le robot dispose d'un moyen pour connaître la pression à laquelle il est immergé. Le capteur de pression peut être fixé au robot ou relié par un flexible souple au robot. En outre, le capteur de pression peut être indépendamment à l'intérieur du corps du robot ou à l'extérieur de celui-ci.

Il convient de souligner que dans le cas d'un capteur comprenant au moins un composant électronique, le composant électronique peut être protégé de l'eau en étant logé à l'intérieur d'un boitier étanche ou enduit de résine. Il peut également s'agir d'un capteur étanche intégrant l'électronique à l'intérieur du corps du capteur.

Un état du robot peut être défini à partir de la pression relevée du robot. L'état du robot peut être par exemple l'un des états suivants :
- robot hors d'eau ;
- robot à la ligne d'eau ;
- robot proche de la ligne d'eau ;
- robot en immersion peu profonde ;
- robot en immersion profonde.

En outre, le capteur de pression permet un guidage du robot selon une profondeur constante pour par exemple nettoyer la ligne d'eau du bassin.

Selon l'invention, les moyens de commande comprennent également des moyens d'asservissement de la pression relevée par le capteur de pression à une valeur de consigne.

Les moyens d'asservissement de la pression comparent la valeur mesurée de la pression à une valeur, couramment appelée consigne, établie manuellement ou préférentiellement de manière automatique par les moyens de commande. La consigne permet notamment d'indiquer une profondeur d'immersion à laquelle le robot de nettoyage doit se déplacer pendant une durée prédéterminée. A partir de la différence entre la valeur mesurée et la consigne, les moyens d'asservissement modifient au moins un des paramètres des moyens d'entraînement et de guidage afin de guider le robot vers la profondeur d'immersion souhaitée.

Les moyens d'asservissement peuvent par exemple être réalisés à l'aide d'un système de régulation PID (acronyme de Proportionnelle-Intégrale-Dérivée).

D'autres moyens d'asservissement tel qu'un système de régulation P (Proportionnel) ou PI (Proportionnelle - Intégrale) peuvent être utilisés car la précision requise et les vitesses de variation de la pression sont faibles.

Dans des modes de réalisation particuliers de l'invention, le capteur de pression est un capteur de pression absolue.

Dans des modes de réalisation particuliers de l'invention, le capteur de pression est un capteur de pression relative mesurant la différence de pression par rapport à une pression d'une enceinte étanche servant de référence.

L'enceinte étanche peut être un boitier comprenant une pression égale à la pression atmosphérique, à un bar ou au vide. L'enceinte étanche peut également correspondre au bloc moteur du robot, le bloc moteur correspondant à une enceinte étanche dans lequel est logé un des moteurs du robot de nettoyage.

Dans des modes de réalisation particuliers de l'invention, le capteur de pression est un capteur piézoélectrique.

Ainsi, le capteur de pression délivre un signal électrique fonction de la pression exercée sur un matériau piézoélectrique.

Dans des modes de réalisation particuliers de l'invention, le capteur de pression est un capteur piézorésistif.

Dans des modes de réalisation particuliers de l'invention, le capteur de pression est une jauge de contrainte fixée sur une paroi soumise à la pression ambiante.

Dans des modes de réalisation particuliers de l'invention, les moyens de commande comprennent des moyens d'enregistrement de la durée passée à au moins une profondeur d'immersion déterminée dudit robot de nettoyage.

Ainsi, lorsque le bassin comprend plusieurs paliers à nettoyer, le robot peut être guidé vers un palier où le robot a passé moins de temps à nettoyer.

Dans des modes de réalisation particuliers de l'invention, les moyens de commande sont reliés à un inclinomètre solidarisé au corps du robot.

Ainsi, les moyens de commandes évaluent les informations fournies par le capteur de pression et l'inclinomètre, et ajustent plus finement les paramètres de fonctionnement des moyens d'entrainement et de guidage du robot de nettoyage. Il convient de souligner que l'inclinomètre peut être un accéléromètre.

Dans des modes de réalisation particuliers de l'invention, le capteur de pression est situé dans un plan médian du corps du robot, ledit plan étant perpendiculaire à l'axe usuel de déplacement.

Ainsi, le capteur de pression étant situé au milieu du robot de nettoyage entre la face avant et la face arrière du robot, permet de détecter la ligne d'eau ou l'approche de la ligne d'eau de manière identique quelque soit le déplacement avant ou arrière du robot.

Dans des modes de réalisation particuliers de l'invention, le capteur de pression est logé, au moins en partie, à l'intérieur du boitier étanche rigide comprenant une membrane souple, le capteur de pression mesurant la pression interne audit boitier étanche.

Le boitier étanche peut être un boitier fixé au corps du robot de nettoyage ou être le bloc étanche contenant les moteurs du robot. Le capteur de pression mesure une pression proportionnelle à la pression ambiante au robot. Dans le cas où le capteur de pression est associé à une carte électronique, ladite carte électronique peut être avantageusement logée à l'intérieur du boitier étanche. Il convient de souligner que le corps du capteur peut traverser de manière étanche une paroi dudit boitier étanche.

Dans des modes de réalisation particuliers, le capteur de pression est logé, au moins en partie, à l'intérieur d'un boitier étanche rigide traversé par un tube capillaire présentant une extrémité à l'intérieur du boitier, ledit capteur de pression étant connecté de manière étanche à ladite extrémité du tube capillaire, mesurant la pression à ladite extrémité du tube capillaire, le boitier étanche étant solidarisé au corps du robot.

Ainsi, une carte électronique associée au capteur de pression peut également être placée à l'intérieur du boitier étanche.

Dans des modes de réalisation particuliers, le boitier étanche est réalisé dans une matière plastique présentant une faible conduction thermique.

Ainsi, la température à l'intérieur du boitier est sensiblement constante, égale à la température de l'eau du bassin.

Dans des modes de réalisation particuliers, le boitier étanche comprend une cage de Faraday.

Ainsi, les composants électroniques situés à l'intérieur du boitier ne sont pas soumis au champ magnétique induit par les bobines d'un moteur électrique compris dans les moyens de plaquage et les moyens d'entrainement et de guidage du robot.

L'invention concerne également un procédé de pilotage d'un robot de nettoyage de piscine, ledit robot comprenant :
- des moyens de pompage assurant l'écoulement du liquide dans ledit circuit hydraulique,
- des moyens d'entrainement et de guidage dudit robot de nettoyage sur une surface,
- des moyens de commande des paramètres de fonctionnement des moyens d'entrainement et de guidage dudit robot de nettoyage, les moyens de commande comprenant un capteur de pression permettant de déterminer la profondeur d'immersion du robot de nettoyage dans un bassin d'une piscine, à partir de la mesure de la pression ambiante du robot,

Un tel procédé comprend une étape dans laquelle la pression ambiante du robot est comparée à une valeur dite pression de consigne et une étape de commande des paramètres de fonctionnement des moyens d'entraînement et de guidage afin de réduire l'écart entre la pression ambiante et la pression de consigne.

Dans des modes particuliers de mise en œuvre, le procédé comprend une étape d'ajustement des paramètres de fonctionnement des moyens d'entrainement et de guidage en fonction de la pression relevée par le capteur de pression.

Dans des modes particuliers de mise en oeuvre de l'invention, le procédé comprend une étape dans laquelle les moyens de commande guident le robot de nettoyage à une profondeur d'immersion constante en asservissant la pression relevée par le capteur de pression à une valeur de consigne.

Dans des modes particuliers de mise en oeuvre de l'invention, le procédé comprend une étape dans laquelle les moyens de commande sont calibrés lors de la première montée le long d'une paroi du bassin à nettoyer, en ajustant les paramètres de fonctionnement des moyens d'entraînement et de guidage afin de conduire le robot à atteindre la ligne d'eau de manière certaine.

Dans des modes particuliers de mise en œuvre de l'invention, le procédé comprend une étape dans laquelle les moyens de commande déterminent la pression atmosphérique comme le minimum de pression enregistrée au cours de la première montée.

Dans des modes particuliers de mise en œuvre de l'invention, le procédé comprend une étape dans laquelle les moyens de commande enregistrent la pression atmosphérique avant l'immersion du robot dans la piscine.

Dans des modes particuliers de mise en œuvre de l'invention, le procédé comprend les étapes suivantes :
- les moyens de commande détecte l'ascension du robot de nettoyage le long d'une paroi ;
- dès lors que l'ascension est détectée, les moyens de commande ajustent les paramètres de fonctionnement des moyens d'entraînement et de guidage du robot de nettoyage, afin de permettre l'ascension le long de la paroi ;
- les moyens de commande détectent l'approche de la ligne d'eau à une distance D de la ligne d'eau, lorsque la pression relevée par le capteur de pression est égale à la somme de la pression atmosphérique et de la pression de la colonne d'eau de hauteur D ;
- dès lors que l'approche de la ligne d'eau est détectée, les moyens de commande ajustent les paramètres de fonctionnement des moyens d'entraînement et de guidage du robot de nettoyage, en diminuant progressivement la puissance des moyens d'entraînement et de guidage, afin que le robot de nettoyage atteigne la ligne d'eau avec une vitesse verticale faible, sensiblement égale à zéro.

Dans des modes particuliers de mise en œuvre de l'invention, le procédé comprend une étape dans laquelle le robot de nettoyage suit la ligne d'eau en étant guidé grâce à une pression de consigne sensiblement égale à la pression atmosphérique.

Dans des modes particuliers de mise en œuvre de l'invention, le procédé comprend une étape dans laquelle les moyens de commande modifient la consigne de pression atmosphérique si le robot de nettoyage aspire de l'air lorsque le robot nettoie la ligne d'eau.

Dans des modes particuliers de mise en œuvre de l'invention, le procédé comprend une étape dans laquelle, après détection de ce que le robot de nettoyage atteint difficilement la ligne d'eau, voire est incapable de l'atteindre malgré l'ajustement des paramètres de fonctionnement des moyens d'entraînement et de guidage et/ou de guidage, une indication est affichée sur une interface utilisateur signalant que le filtre doit être nettoyé.

Dans des modes particuliers de mise en œuvre de l'invention, le procédé comprend une étape d'enregistrement du temps de nettoyage passé par le robot de nettoyage dans au moins une gamme de profondeur donnée.

Une gamme de profondeur correspond par exemple aux valeurs de profondeur dans l'intervalle centré autour d'une valeur de profondeur donnée.

Dans des modes particuliers de mise en œuvre de l'invention, le procédé comprend une étape dans laquelle les moyens de commande comprennent au moins une consigne de nettoyage en temps à passer pour le nettoyage d'une gamme de profondeur donnée.

Dans des modes particuliers de mise en œuvre de l'invention, le procédé comprend une étape dans laquelle les moyens de commande comprennent au moins une consigne de nettoyage relative comparant les temps passés entre au moins deux gammes de profondeur données.

L'invention concerne également un appareil nettoyeur de surface immergée caractérisé en combinaison par tout ou partie des caractéristiques mentionnées ci-dessus ou ci-après.

### Présentation des figures

Les caractéristiques et avantages de l'invention seront mieux appréciés grâce à la description qui suit, description qui expose les caractéristiques de l'invention au travers d'un exemple non limitatif d'application.

La description s'appuie sur les figures annexées dans lesquelles :
La figure 1 illustre une vue en perspective d'un robot de nettoyage de piscine mettant en œuvre un système de filtration tel qu'exposé,
La figure 2 illustre une vue en coupe du même appareil selon un plan vertical longitudinal,
La figure 3a illustre un procédé de pilotage du même appareil sous la forme d'un schéma synoptique,
La figure 3b illustre une courbe d'enregistrement en fonction du temps de la pression mesurée par le capteur de pression du même appareil,
La figure 4a illustre une vue de devant d'une variante de réalisation du même appareil,
La figure 4b illustre une vue en perspective d'un boitier étanche logeant le capteur de pression de cette variante de réalisation du même appareil.

### Description détaillée d'un mode de réalisation de l'invention

L'invention trouve sa place au sein d'un environnement technique de piscine, par exemple une piscine enterrée de type familial.

Un appareil nettoyeur de surface immergée comporte, dans le présent exemple de réalisation non limitatif, une unité de nettoyage, appelé plus loin robot de nettoyage de piscine, une unité d'alimentation et une unité de commande dudit robot de nettoyage de piscine.

L'unité de nettoyage est représentée selon un mode de réalisation donné ici à titre d'exemple, en figures 1 et 2.

Le robot de nettoyage de piscine **10** comprend un corps **11** et un dispositif d'entraînement et de guidage comprenant des organes d'entraînement et de guidage **12** du corps sur une surface immergée. Dans le présent exemple non limitatif, ces organes d'entrainement et de guidage sont constitués de roues ou de chenilles disposées de façon latérale au corps (voir figure 1).

Le robot de nettoyage de piscine 10 comprend en outre un moteur entraînant lesdits organes d'entraînement et de guidage, ledit moteur étant alimenté, dans le présent exemple de réalisation, via une carte embarquée.

On définit pour la suite de la description un repère XᵣYᵣZᵣ relatif à ce robot de nettoyage 10, dans lequel :
- un axe longitudinal Xᵣ est défini comme l'axe de déplacement du robot de nettoyage 10 lorsque les roues de déplacement 12 sont commandées à se mouvoir de façon identique,
- un axe transversal Yᵣ est défini comme perpendiculaire à l'axe longitudinal Xᵣ, et situé dans un plan parallèle au plan d'appui des roues de déplacement 12 du robot de nettoyage 10, cet axe latéral Yᵣ étant ainsi parallèle à l'axe de rotation des roues,
- un axe vertical Zᵣ est défini comme perpendiculaire aux deux autres axes, le dessous du robot selon cet axe vertical Zᵣ étant situé entre ledit robot et la paroi parcourue, et le dessus du robot selon cet axe étant la partie du robot la plus éloignée de la surface parcourue.

Les notions d'avant, arrière, gauche, droite, haut, bas, supérieur, inférieur, etc. relatives au robot de nettoyage sont définies par rapport à ce repère XᵣYᵣZᵣ.

Les organes d'entraînement et du guidage définissent un **plan de guidage** sur une surface immergée par leurs points de contact avec ladite surface immergée. Ledit plan de guidage, parallèle au plan formé par les axes longitudinaux et transversaux, est généralement sensiblement tangent à la surface immergée au point auquel se trouve l'appareil. Ledit plan de guidage est par exemple sensiblement horizontal lorsque l'appareil se déplace sur une surface immergée de fond de piscine.

Dans tout le texte un élément « bas » est plus proche du plan de guidage qu'un élément haut.

Le robot de nettoyage de piscine 10 comporte un circuit hydraulique comportant au moins une entrée de liquide **13** et une sortie de liquide **14.** L'entrée de liquide 13 est, dans le présent exemple non limitatif, située à la base du corps 11 (en d'autres termes sous celui-ci, lorsque le robot de nettoyage de piscine 10 est posé dans sa position de fonctionnement normale au fond de la piscine), c'est-à-dire immédiatement en regard d'une surface immergée sur laquelle se déplace le robot de nettoyage de piscine 10 afin de pouvoir aspirer les débris accumulés sur ladite surface immergée. La sortie de liquide 14 se situe sur le dessus du robot de nettoyage de piscine 10.

Dans le présent exemple de réalisation, la sortie de liquide 14 se fait dans une direction sensiblement perpendiculaire au plan de guidage, c'est-à-dire verticalement si le robot de nettoyage de piscine 10 repose sur le fond de la piscine, et horizontalement si l'appareil de nettoyage est en train de parcourir une paroi verticale de la piscine.

Le circuit hydraulique relie l'entrée de liquide 13 à la sortie de liquide 14. Le circuit hydraulique est adapté pour pouvoir assurer une circulation de liquide depuis l'entrée de liquide 13 vers la sortie de liquide 14. Le robot de nettoyage de piscine 10 comprend à cet effet une pompe comprenant un moteur 19 et une hélice 20 disposée dans le circuit hydraulique. Le moteur 19 entraîne l'hélice 20 en rotation.

Cette pompe provoque, d'une part, une aspiration d'eau au niveau de l'entrée d'eau 13 située sous le robot de nettoyage 10, donc au plus près de la surface contre laquelle le robot de nettoyage 10 évolue, et, d'autre part, une évacuation d'eau par la sortie d'eau 14, laquelle est sensiblement perpendiculaire au plan d'appui du robot de nettoyage 10 et donc à la surface parcourue. Ces deux phénomènes, d'aspiration sous le robot 10 et d'évacuation d'eau sous pression au dessus du robot 10, déterminent des forces de plaquage exercées sur le robot de nettoyage 10 vers la surface que le robot 10 est en train de parcourir. L'adhérence du robot de nettoyage 10 sur la paroi s'en trouve accrue, ce qui facilite l'ascension du robot de nettoyage 10.

L'appareil comprend une chambre de filtration **15** interposée, sur le circuit hydraulique, entre l'entrée de liquide 13 et la sortie de liquide 14.

La chambre de filtration 15 assurant la séparation et le stockage des débris en suspension dans le liquide, comprend un panier de filtration **16** et un couvercle **17** formant la paroi supérieure de la chambre de filtration 15.

Le panier de filtration 16 est extractible, c'est-à-dire qu'il peut être extrait du, et introduit dans, le corps 11 du robot de nettoyage 10. Le corps 11 du robot de nettoyage 10 présente à cet effet un logement dans lequel le panier de filtration 16 peut être monté. Le fait que le panier de filtration 16 soit extractible permet de le vider facilement, notamment sans devoir manipuler le robot 10 en entier.

Le robot de nettoyage de piscine 10 est, dans le présent exemple, alimenté en énergie au moyen d'un câble souple étanche. Dans le présent exemple, ce câble souple est attaché au corps du robot de nettoyage de piscine 10 en sa partie supérieure. Ce câble souple est relié, en son autre extrémité, à l'unité d'alimentation (non illustrée sur la figure 1), disposée à l'extérieur du bassin, cette unité d'alimentation étant elle-même reliée au courant électrique sur le secteur.

Le robot de nettoyage de piscine 10 comporte en outre ici une poignée de préhension **18** adaptée à permettre à un utilisateur de sortir le robot de l'eau, notamment lorsqu'il faut nettoyer le filtre.

Les paramètres de fonctionnement du robot de nettoyage 10, tels que, par exemple, le type de cycle de nettoyage demandé par l'utilisateur, sont réglés par l'intermédiaire d'une interface utilisateur située sur l'unité d'alimentation.

On rappelle qu'un tel robot de nettoyage comporte fréquemment deux cycles de nettoyage. Dans un premier cycle, le robot parcourt, le fond de la piscine, et nettoie celui-ci, sans monter le long des parois latérales. Dans un second cycle, le robot parcourt à la fois le fond de la piscine et monte également le long des parois latérales, de manière à décoller les débris qui y sont collés, ou qui se concentrent au niveau de la ligne d'eau. Dans ce second cycle, le robot monte le long de la paroi latérale, émerge partiellement pour frotter la ligne d'eau avec sa brosse, s'incline pour se déplacer latéralement le long de la paroi, et replonge en inversant son sens de marche pour redescendre au fond tout en nettoyant encore la paroi.

Au cours des différents cycles, l'unité de commande (non illustrée sur la figure 1) du robot 10, logée dans un carter étanche à proximité des moteurs, ajuste les paramètres de fonctionnement du moteur d'entraînement des organes de déplacement et de la pompe de circulation du fluide, agissant ainsi sur les forces de plaquage exercées sur le robot vers la surface qu'il est en train de parcourir.

Dans le présent exemple de réalisation, le robot de nettoyage 10 comprend un capteur de pression 21 fixé au corps 11 du robot de nettoyage 10.

Dans une variante de ce mode de réalisation particulier de l'invention, le capteur de pression est relié au robot par un flexible souple. Le flexible souple peut être fixé au corps du robot.

Le capteur de pression 21 de type piézorésistif, permet à l'unité de commande du robot 10 de déterminer la profondeur d'immersion dans le bassin à partir de la mesure de la pression absolue à laquelle est soumis le robot de nettoyage 10.

L'unité de commande du robot 10 comprend des moyens d'asservissement de la pression permettant de guider le robot 10 à une pression correspondant à une valeur de consigne, appelée par la suite pression de consigne. Les moyens d'asservissement de la pression sont dans le présent exemple non limitatif de l'invention réalisés à l'aide d'un régulateur PID. La pression de consigne varie au cours du temps afin de guider le nettoyage du robot 10 dans le bassin de la piscine. La pression de consigne peut également être constante sur une plage de temps afin de guider le robot 10 à une profondeur donnée.

Dans des variantes de ce mode de réalisation particulier de l'invention, le capteur de pression peut être un capteur piézoélectrique, comprenant par exemple une jauge de contrainte. Il peut également s'agir de tout autre type de capteur de mesure indiquant la profondeur à laquelle le robot de nettoyage se trouve, comme par exemple un flotteur dans un tube capillaire.

Le capteur de pression 21 comprend dans le présent exemple un corps étanche dans lequel est insérée l'électronique du capteur.

Dans une variante de ce mode de réalisation particulier de l'invention, l'électronique du capteur peut être protégé par de la résine ou être inclus dans un boitier étanche.

Il convient de souligner que le capteur de pression 21 est avantageusement logé hors du circuit hydraulique de circulation de fluide car les pompes provoquent une dépression à l'intérieur du circuit hydraulique par rapport à la pression locale. En outre, la valeur de cette dépression étant fonction de la puissance instantanée des pompes, varie au cours du temps.

Etant donné que la masse du robot a tendance à augmenter avec la collecte de débris au cours du nettoyage du bassin, l'unité de commande ajuste la puissance des moteurs d'entraînement et/ou de pompage, afin d'augmenter la capacité du robot à atteindre la ligne d'eau.

En outre, l'unité de commande déduit la vitesse d'ascension ou de descente des variations de pression relevées par le capteur de pression 21. L'unité de commande règle alors automatiquement la vitesse des organes d'entraînement, en fonction des conditions d'adhérence du robot sur la paroi.

Par ailleurs, l'unité de commande peut détecter par l'intermédiaire du capteur de pression 21 lorsque le robot est proche de la ligne d'eau lors des phases d'ascension le long d'une paroi du bassin.

Le capteur de pression 21 est avantageusement fixé au milieu du robot de nettoyage 10 dans le sens usuel du déplacement du robot 10, à proximité d'un des organes de déplacement et de guidage 12. Cette position médiane du capteur de pression 21 permet ainsi à l'unité de commande de détecter la ligne d'eau lorsque la pression relevée correspond à la pression atmosphérique additionnée de la pression correspondant à la demi-longueur du robot de nettoyage 10. Il convient de souligner que cette détection de la ligne d'eau est effectuée aussi bien dans le sens de déplacement usuel ou inverse du robot de nettoyage 10.

Dans une variante de ce mode de réalisation particulier de l'invention, le capteur de pression 21 est logé au centre de la face avant du robot, permettant ainsi au dispositif de commande des moyens d'entraînement et de guidage de détecter la ligne d'eau lorsque la pression relevée est sensiblement supérieure à la pression atmosphérique. Dans des variantes de ce mode de réalisation de l'invention, le capteur de pression 21 peut être disposé à tout autre emplacement du robot, préférentiellement mais non limitativement dans le robot.

Il convient de souligner qu'afin que la détection de la ligne d'eau soit fiable, l'unité de commande du robot 10 est calibrée lors de la première montée le long d'une paroi du bassin à nettoyer. A cet effet, l'unité de commande ajuste les paramètres de fonctionnement des moteurs d'entrainement et de plaquage conduisant le robot 10 à atteindre la ligne d'eau de manière certaine. L'unité de commande détermine la pression atmosphérique comme le minimum de la pression enregistrée au cours de cette première montée. L'unité de commande confirme également que la pression atmosphérique est sensiblement constante à chaque fois que le robot de nettoyage atteint la ligne d'eau.

Dans une variante de réalisation de ce mode de réalisation, l'unité de commande enregistre la pression atmosphérique avant l'immersion du robot dans la piscine.

L'utilisation du capteur de pression 21 permet également à l'unité de commande de modifier les paramètres des moteurs lors de l'ascension du robot de nettoyage 21 le long d'une paroi d'un bassin d'une piscine.

A cet effet, l'unité de commande du robot de nettoyage 21 suit le procédé de pilotage 300 illustré en figure 3a sous la forme d'un diagramme synoptique.

Lors d'une première étape 310, l'unité de commande détecte l'ascension du robot de nettoyage le long d'une paroi. Cette ascension se traduit par une diminution continue de la pression relevée par le capteur de pression 21. Il convient de souligner que la mesure de la pression peut être lissée afin de ne pas tenir compte des infimes variations apportées par le bruit du capteur.

Dès lors que l'ascension est détectée, l'unité de commande ajuste les paramètres de fonctionnement des moteurs d'entraînement et de plaquage du robot de nettoyage 10, lors de l'étape 320, afin de permettre l'ascension le long de la paroi.

L'unité de commande détecte lors de l'étape 330, l'approche de la ligne d'eau. Cette détection peut s'effectuer par exemple à une distance de l'ordre de cinquante centimètres de la ligne d'eau. Cette distance est détectée lorsque la pression relevée par le capteur de pression 21 est égale à la somme de la pression atmosphérique Pₐₜₘ et de la pression P_{CE} de la colonne d'eau d'une hauteur de cinquante centimètres. Dans le cas présent, P_{CE} est égale à cinquante millibars ou cinquante hectoPascal.

Dès lors que l'approche de la ligne d'eau est détectée, l'unité de commande diminue alors progressivement la puissance de fonctionnement des moteurs d'entraînement et de plaquage lors de l'étape 340, afin que le robot de nettoyage 10 atteigne la ligne d'eau avec une vitesse verticale faible, sensiblement égale à zéro.

Le robot 10 peut alors suivre la ligne d'eau en étant guidé à une pression sensiblement égale à la pression atmosphérique. A cet effet, la valeur de la pression de consigne peut être égale à la pression atmosphérique ou à une valeur sensiblement supérieur à la pression atmosphérique afin de permettre au robot 10 de suivre la ligne d'eau en étant toujours immergé.

Il convient de noter que l'utilisation du capteur de pression 21 permet également à l'unité de commande de modifier la consigne de pression atmosphérique si le robot de nettoyage 10 aspire de l'air lorsque le robot nettoie la ligne d'eau.

Néanmoins, si le robot de nettoyage 10 présente un surplus de masse entraîné par la collecte de nombreux débris, le robot atteint difficilement la ligne d'eau, voire même est incapable de l'atteindre malgré l'ajustement des paramètres de fonctionnement des moteurs. Une indication est alors affichée sur l'interface utilisateur signalant que le filtre doit être nettoyé.

La pression de consigne permettant au robot d'atteindre la ligne d'eau est enregistrée.

D'autre part, le robot 10 peut également être avantageusement guidé à une profondeur d'immersion constante en asservissant la pression relevée par le capteur de pression 21 à une valeur de consigne supérieure à la pression atmosphérique. Le robot 10 peut ainsi par exemple nettoyer la ligne d'eau du bassin ou effectuer un nettoyage le long d'une profondeur quelconque du bassin.

L'asservissement de la pression est généralement effectué en comparant dans un premier temps la pression ambiante du robot avec la pression de consigne en cours. Les paramètres de fonctionnement des moyens d'entraînement et de guidage sont alors ajustés afin de réduire l'écart entre la pression ambiante et la pression de consigne.

Dans le présent mode de réalisation décrit ici à titre non limitatif, l'unité de commande enregistre également la durée passée à chaque profondeur. Généralement l'enregistrement est effectué pour des gammes de profondeur. Dans le présent exemple non limitatif de l'invention, une gamme de profondeur représente un intervalle de profondeur centré autour d'une valeur de la pression de consigne.

L'unité de commande peut ainsi adapter le temps de passé par le robot à nettoyer une profondeur en particulier, par exemple pour nettoyer la ligne d'eau du bassin.

La courbe 30 représentée en figure 3b illustre un exemple d'enregistrement en fonction du temps de la pression ambiante au robot immergé dans un bassin d'une piscine. Dans cet exemple, le bassin est divisé en deux zones : une zone peu profonde et une zone plus profonde correspondant à une fosse à plonger. Trois paliers de pression sont visibles sur la courbe 30. La pression la plus forte 31 correspond au fond de la fosse à plonger. La pression 32 correspondant au palier intermédiaire est liée au fond de la zone peu profonde. La pression la plus faible 33, sensiblement égale à la pression atmosphérique, traduit le nettoyage de la ligne d'eau du bassin.

Le robot 10 commence ici par nettoyer le fond de la fosse à plonger, traduit par un palier 34 de pression 31. Le robot remonte ensuite dans la zone peu profonde et nettoie le fond de cette zone. La courbe 30 présente ainsi un palier 35 de pression intermédiaire 32. Le robot monte ensuite le long d'une paroi du bassin afin de nettoyer la ligne d'eau. Un nouveau palier 36 correspondant à la pression la plus faible 33 traduit le nettoyage de la ligne d'eau. Le robot redescend ensuite dans la zone peu profonde. Le robot nettoie ainsi les différentes zones de la piscine.

A chaque palier de pression, l'unité de commande du robot de nettoyage 10 enregistre les durées passées pour nettoyer le fond de chaque zone du bassin. Lorsque le robot entre par exemple dans la zone la plus profonde, l'unité de commande compare la durée passée dans cette zone avec celle relevée dans la zone peu profonde. Si la durée passée dans la fosse à plonger est supérieure à une durée seuil préalablement déterminée, le robot 10 inverse son sens de déplacement et retourne dans la zone peu profonde afin de poursuivre le nettoyage de cette zone. Cette inversion de sens de déplacement est illustrée sur la courbe 30 par le pic 37.

Il convient de souligner qu'une durée seuil est déterminée dans chaque zone de nettoyage. Ce seuil peut être aussi bien déterminée en absolue ou en relatif par rapport à une durée d'une autre zone à nettoyer. Ces durées seuil sont déterminées afin d'homogénéiser le nettoyage du bassin de la piscine. Ces durées seuil peuvent être fonction de la superficie des surfaces à nettoyer.

L'enregistrement de la durée passée à chaque profondeur permet également un nettoyage homogène des escaliers et des plages inclus dans un bassin d'une piscine.

Dans des variantes de ce mode de réalisation particulier de l'invention, le capteur de pression 21 mesure avantageusement la pression à l'intérieur d'un boitier étanche rigide. Les figures 4a et 4b illustrent un exemple de réalisation d'une de ces variantes. Le boitier étanche 41 comprenant un capteur de pression 21 est solidarisé sur un flan du corps 11 du robot de nettoyage 10, comme illustré en figure 4a. Le boitier étanche 41, illustré plus en détails en figure 4b, est réalisé dans une matière plastique rigide et comprend une membrane souple 42. Dans cette variante, le capteur de pression 21 est situé sur une carte électronique 43 fixée à l'intérieur du boitier étanche 41. La carte électronique 43 est reliée à l'unité de commande du robot 10 par un câble 44 traversant le boitier étanche 41 par l'intermédiaire d'un presse-étoupe 45. Le câble étanche 44 assure la transmission d'un signal proportionnel à la pression ambiante à laquelle le robot de nettoyage 10 évolue. La membrane souple 42 est réalisée dans le présent exemple en PVC souple. Son épaisseur est sensiblement inférieure à un millimètre. La membrane peut également être réalisée en polyuréthane souple ou en tissu enduit.

Il convient de souligner que le boitier 41 permet également d'isoler thermiquement le capteur de pression 21 des moteurs et autres composants dissipateurs d'énergie. Le capteur de pression 21 a ainsi une température sensiblement constante, correspondant à la température de l'eau. Les mesures obtenues par le capteur de pression 21 sont alors fiables et reproductibles. Le boitier étanche 41 permet également d'isoler magnétiquement des composants magnéto-sensibles de type compas, ou des composants électroniques, insérés dans le boitier 41. A cet effet, le boitier étanche 41 peut comprendre une cage de Faraday.

Dans des variantes de réalisation de l'invention, le capteur de pression est logé en partie à l'intérieur d'un boitier étanche rigide solidarisé au corps du robot. Le boitier étanche est traversé par un tube capillaire dont une extrémité vient se connecter, de manière étanche, au capteur de pression.

Dans des variantes de réalisation de l'invention, le capteur de pression est un capteur de pression relative mesurant la pression par rapport à une pression d'une enceinte étanche servant de référence. L'enceinte étanche peut être un boitier comprenant une pression égale à la pression atmosphérique, à un bar ou au vide. L'enceinte étanche peut également correspondre au bloc moteur du robot, le bloc moteur étant une enceinte étanche dans lequel est logé le moteur d'entraînement des organes de déplacement du robot de nettoyage. Il convient néanmoins de souligner que la température du bloc moteur évolue au cours du temps. Il est donc nécessaire de corriger cette pression de référence afin de prendre en compte les variations de pression liées aux variations de température dans un volume constant.

Dans des variantes de réalisation de l'invention, le robot de nettoyage 10 comporte également des moyens de déterminer à tout moment son attitude dans la piscine. A cet effet, le robot de nettoyage 10 comporte par exemple au moins un inclinomètre de type connu en soi, ou un moyen de détection de passage à la verticale de type « tilt » ou autre dispositif équivalent connu de l'homme du métier. Cet inclinomètre, pouvant être un accéléromètre, permet de déterminer l'orientation du robot de nettoyage selon trois axes. L'unité de commande peut alors traiter les informations provenant des moyens de détermination de l'orientation du robot 10 dans la piscine, en les associant avec la profondeur d'immersion mesurée par le capteur de pression 21. Ainsi, l'unité de commande peut ajuster avec plus de précision et de finesse les paramètres de fonctionnement des moteurs d'entraînement et de plaquage du robot de nettoyage 10.

Les caractéristiques décrites précédemment ne sont pas limitatives et de nombreuses autres caractéristiques liées à l'utilisation d'un capteur de pression ambiante sont réalisables selon le cadre de l'invention, définit par les revendications ci-jointes.

## Revendications

1. Robot de nettoyage de piscine (10) comprenant :
- un corps (11),
- au moins un circuit hydraulique de circulation de liquide entre au moins une entrée de liquide (13) et au moins une sortie de liquide (14), ledit circuit hydraulique comprenant au moins un moyen de séparation des débris en suspension dans le liquide,
- des moyens de pompage assurant l'écoulement du liquide dans ledit circuit hydraulique,
- des moyens d'entrainement et de guidage dudit robot de nettoyage sur une surface,
- des moyens de commande des paramètres de fonctionnement des moyens d'entrainement et de guidage dudit robot de nettoyage (10), les moyens de commande comprenant un capteur de pression (21) permettant de déterminer la profondeur d'immersion du robot de nettoyage dans un bassin d'une piscine, à partir de la mesure de la pression ambiante du robot,
**caractérisé en ce que** les moyens de commande comprennent également des moyens d'asservissement de la pression relevée par le capteur de pression à une valeur de consigne.

2. Robot de nettoyage selon la revendication 1, **caractérisé en ce que** le capteur de pression est un capteur de pression absolue.

3. Robot de nettoyage selon la revendication 1, **caractérisé en ce que** le capteur de pression est un capteur de pression relative mesurant la différence de pression par rapport à une pression d'une enceinte étanche servant de référence.

4. Robot de nettoyage selon l'une quelconque des revendications 1 à 3, **caractérisé en ce que** le capteur de pression est un capteur piézoélectrique.

5. Robot de nettoyage selon la revendication 4, **caractérisé en ce que** le capteur de pression est un capteur piézorésistif.

6. Robot de nettoyage selon l'une quelconque des revendications 4 et 5, **caractérisé en ce que** le capteur de pression est une jauge de contrainte fixée sur une paroi soumise à la pression ambiante.

7. Robot de nettoyage selon l'une quelconque des revendications 1 à 6, **caractérisé en ce que** les moyens de commande comprennent des moyens d'enregistrement de la durée passée dans au moins une gamme de profondeur d'immersion déterminée dudit robot de nettoyage.

8. Robot de nettoyage selon l'une quelconque des revendications 1 à 7, **caractérisé en ce que** les moyens de commande sont reliés à au moins un inclinomètre solidarisé au corps du robot.

9. Robot de nettoyage selon l'une quelconque des revendications 1 à 8, **caractérisé en ce que** le capteur de pression est situé dans un plan médian du corps du robot, ledit plan étant perpendiculaire à l'axe usuel de déplacement.

10. Robot de nettoyage selon l'une quelconque des revendications 1 à 9, **caractérisé en ce que** le capteur de pression est logé, au moins en partie, à l'intérieur d'un boitier étanche rigide comprenant une membrane souple, le capteur de pression mesurant la pression interne audit boitier étanche.

11. Robot de nettoyage selon l'une quelconque des revendications 1 à 9, **caractérisé en ce que** le capteur de pression est logé, au moins en partie, à l'intérieur d'un boitier étanche rigide traversé par un tube capillaire présentant une extrémité à l'intérieur du boitier, ledit capteur de pression étant connecté de manière étanche à ladite extrémité du tube capillaire, mesurant la pression à ladite extrémité du tube capillaire.

12. Robot de nettoyage selon l'une quelconque des revendications 10 et 11, **caractérisé en ce que** le boitier étanche est réalisé dans une matière plastique présentant une faible conduction thermique.

13. Robot de nettoyage selon l'une quelconque des revendications 9 à 12, **caractérisé en ce que** le boitier étanche comprend une cage de Faraday.

14. Procédé de pilotage d'un robot de nettoyage de piscine, ledit robot comprenant :
- des moyens de pompage assurant l'écoulement du liquide dans ledit circuit hydraulique,
- des moyens d'entrainement et de guidage dudit robot de nettoyage sur une surface,
- des moyens de commande des paramètres de fonctionnement des moyens d'entrainement et de guidage dudit robot de nettoyage (10), les moyens de commande comprenant un capteur de pression (21) permettant de déterminer la profondeur d'immersion du robot de nettoyage dans un bassin d'une piscine, à partir de la mesure de la pression ambiante du robot,
**caractérisé en ce que** le procédé comprend une étape dans laquelle la pression ambiante du robot est comparée à une valeur dite pression de consigne et une étape de commande des paramètres de fonctionnement des moyens d'entraînement et de guidage afin de réduire l'écart entre la pression ambiante et la pression de consigne.

15. Procédé selon la revendication 14, **caractérisé en ce qu'**il comprend une étape dans laquelle les moyens de commande sont calibrés lors de la première montée le long d'une paroi du bassin à nettoyer, en ajustant les paramètres de fonctionnement des moyens d'entraînement et de guidage afin de conduire le robot à atteindre la ligne d'eau de manière certaine.

16. Procédé selon la revendication 15, **caractérisé en ce qu'**il comprend une étape dans laquelle les moyens de commande déterminent la pression atmosphérique comme le minimum de pression enregistrée au cours de la première montée.

17. Procédé selon l'une quelconque des revendications 14 à 16, **caractérisé en ce qu'**il comprend une étape dans laquelle les moyens de commande enregistrent la pression atmosphérique avant l'immersion du robot dans la piscine.

18. Procédé selon l'une quelconque des revendications 16 à 17, **caractérisé en ce qu'**il comprend les étapes suivantes :
- 310, les moyens de commande détecte l'ascension du robot de nettoyage le long d'une paroi ;
- 320, dès lors que l'ascension est détectée, les moyens de commande ajustent les paramètres de fonctionnement des moyens d'entraînement et de guidage du robot de nettoyage, afin de permettre l'ascension le long de la paroi ;
- 330, les moyens de commande détectent l'approche de la ligne d'eau à une distance D de la ligne d'eau, lorsque la pression relevée par le capteur de pression est égale à la somme de la pression atmosphérique et de la pression de la colonne d'eau de hauteur D ;
- 340, dès lors que l'approche de la ligne d'eau est détectée, les moyens de commande ajustent les paramètres de fonctionnement des moyens d'entraînement et de guidage du robot de nettoyage, en diminuant progressivement la puissance des moyens d'entraînement et de guidage, afin que le robot de nettoyage atteigne la ligne avec une vitesse verticale faible, sensiblement égale à zéro.

19. Procédé selon la revendication 18, **caractérisé en ce qu'**il comprend une étape dans laquelle le robot de nettoyage suit la ligne d'eau en étant guidé grâce à une pression de consigne sensiblement égale à la pression atmosphérique.

20. Procédé selon l'une quelconque des revendications 18 à 19, **caractérisé en ce qu'**il comprend une étape dans laquelle les moyens de commande modifient la consigne de pression atmosphérique si le robot de nettoyage aspire de l'air lorsque le robot nettoie la ligne d'eau.

21. Procédé selon l'une quelconque des revendications 18 à 20, **caractérisé en ce qu'**il comprend une étape dans laquelle les moyens de commande modifient la consigne des paramètres de fonctionnement des moyens d'entraînement et de guidage du robot de nettoyage, pour réduire la vitesse d'approche de la ligne d'eau, si le robot de nettoyage aspire de l'air lorsque le robot nettoie la ligne d'eau.

22. Procédé selon l'une quelconque des revendications 14 à 21, **caractérisé en ce qu'**il comprend une étape dans laquelle, après détection de ce que le robot de nettoyage atteint difficilement la ligne d'eau, voire est incapable de l'atteindre malgré l'ajustement des paramètres de fonctionnement des moyens d'entraînement et de guidage, une indication est affichée sur une interface utilisateur signalant que le filtre doit être nettoyé.

23. Procédé selon l'une quelconque des revendications 14 à 22, **caractérisé en ce qu'**il comprend une étape d'enregistrement du temps de nettoyage passé par le robot de nettoyage à au moins une gamme de profondeur donnée.

24. Procédé selon la revendication 23, **caractérisé en ce qu'**il comprend une étape dans laquelle les moyens de commande comprennent au moins une consigne de nettoyage en temps à passer pour le nettoyage d'une gamme de profondeur donnée.

25. Procédé selon la revendication 23, **caractérisé en ce qu'**il comprend une étape dans laquelle les moyens de commande comprennent au moins une consigne de nettoyage relative comparant les temps passés entre au moins deux gammes de profondeurs données.

## Patentansprüche

1. Roboter zum Reinigen eines Schwimmbads (10), umfassend:
- einen Körper (11),
- mindestens einen Hydraulikkreis zum Zirkulieren von Flüssigkeit zwischen mindestens einem Flüssigkeitseinlass (13) und mindestens einem Flüssigkeitsauslass (14), wobei der Hydraulikkreis mindestens ein Mittel zum Trennen des in der Flüssigkeit suspendierten Schmutzes umfasst,
- Pumpenmittel, die die Strömung der Flüssigkeit im Hydraulikkreis sicherstellen,
- Mittel zum Antreiben und Führen des Reinigungsroboters auf einer Fläche,
- Mittel zum Steuern der Betriebsparameter der Antriebs- und Führungsmittel des Reinigungsroboters (10), **dadurch gekennzeichnet, dass** die Steuermittel einen Drucksensor (21) umfassen, der es ermöglicht, die Eintauchtiefe des Reinigungsroboters in einem Becken eines Schwimmbads auf Grundlage der Messung des Umgebungsdrucks des Roboters zu bestimmen,
**dadurch gekennzeichnet, dass** die Steuermittel auch Mittel zum Regeln des vom Drucksensor ermittelten Drucks auf einen Sollwert umfassen.

2. Reinigungsroboter nach Anspruch 1, **dadurch gekennzeichnet, dass** der Drucksensor ein Absolutdrucksensor ist.

3. Reinigungsroboter nach Anspruch 1, **dadurch gekennzeichnet, dass** der Drucksensor ein Relativdrucksensor ist, der die Druckdifferenz in Bezug auf einen Druck einer dichten Kammer misst, der als Referenz dient.

4. Reinigungsroboter nach einem der Ansprüche 1 bis 3, **dadurch gekennzeichnet, dass** der Drucksensor ein piezoelektrischer Sensor ist.

5. Reinigungsroboter nach Anspruch 4, **dadurch gekennzeichnet, dass** der Drucksensor ein piezoresistiver Sensor ist.

6. Reinigungsroboter nach einem der Ansprüche 4 und 5, **dadurch gekennzeichnet, dass** der Drucksensor ein Dehnungsmessstreifen ist, der an einer Wand befestigt ist, die dem Umgebungsdruck ausgesetzt ist.

7. Reinigungsroboter nach einem der Ansprüche 1 bis 6, **dadurch gekennzeichnet, dass** die Steuermittel Mittel zum Erfassen der Dauer umfassen, die in mindestens einem bestimmten Eintauchtiefenbereich des Reinigungsroboters verbracht wird.

8. Reinigungsroboter nach einem der Ansprüche 1 bis 7, **dadurch gekennzeichnet, dass** die Steuermittel an mindestens einen Neigungsmesser angeschlossen sind, der fest mit dem Körper des Roboters verbunden ist.

9. Reinigungsroboter nach einem der Ansprüche 1 bis 8, **dadurch gekennzeichnet, dass** sich der Drucksensor in einer Mittelebene des Körpers des Roboters befindet, wobei die Ebene zur gewöhnlichen Bewegungsachse senkrecht ist.

10. Reinigungsroboter nach einem der Ansprüche 1 bis 9, **dadurch gekennzeichnet, dass** der Drucksensor mindestens zum Teil im Inneren eines starren, dichten Gehäuses untergebracht ist, das eine nachgiebige Membran umfasst, wobei der Drucksensor den Druck innerhalb des dichten Gehäuses misst.

11. Reinigungsroboter nach einem der Ansprüche 1 bis 9, **dadurch gekennzeichnet, dass** der Drucksensor mindestens zum Teil im Inneren eines starren, dichten Gehäuses untergebracht ist, durch das ein Kapillarrohr hindurchgeht, das ein Ende im Inneren des Gehäuses aufweist, wobei der Drucksensor, den Druck am Ende des Kapillarrohrs messend, dicht mit dem Ende des Kapillarrohrs verbunden ist.

12. Reinigungsroboter nach einem der Ansprüche 10 und 11, **dadurch gekennzeichnet, dass** das dichte Gehäuse aus einem Kunststoffmaterial hergestellt ist, das eine geringe Wärmeleitfähigkeit aufweist.

13. Reinigungsroboter nach einem der Ansprüche 9 bis 12, **dadurch gekennzeichnet, dass** das dichte Gehäuse einen Faradayschen Käfig umfasst.

14. Verfahren zum Ansteuern eines Roboters zum Reinigen eines Schwimmbads, wobei der Roboter umfasst:
- Pumpenmittel, die die Strömung der Flüssigkeit im Hydraulikkreis sicherstellen,
- Mittel zum Antreiben und Führen des Reinigungsroboters auf einer Fläche,
- Mittel zum Steuern der Betriebsparameter der Antriebs- und Führungsmittel des Reinigungsroboters (10), wobei die Steuermittel einen Drucksensor (21) umfassen, der es ermöglicht, die Eintauchtiefe des Reinigungsroboters in einem Becken eines Schwimmbads auf Grundlage der Messung des Umgebungsdrucks des Roboters zu bestimmen,
**dadurch gekennzeichnet, dass** das Verfahren einen Schritt umfasst, bei dem der Umgebungsdruck des Roboters mit einem als Solldruck bezeichneten Wert verglichen wird, und einen Schritt des Steuerns der Betriebsparameter der Antriebs- und Führungsmittel, um den Abstand zwischen dem Umgebungsdruck und dem Solldruck zu reduzieren.

15. Verfahren nach Anspruch 14, **dadurch gekennzeichnet, dass** es einen Schritt umfasst, bei dem die Steuermittel beim ersten Anstieg entlang einer Wand des zu reinigenden Beckens kalibriert werden, indem die Betriebsparameter der Antriebs- und Führungsmittel angepasst werden, um den Roboter so zu lenken, dass er die Wasserlinie sicher erreicht.

16. Verfahren nach Anspruch 15, **dadurch gekennzeichnet, dass** es einen Schritt umfasst, bei dem die Steuermittel den Atmosphärendruck als das Druckminimum bestimmen, das während des ersten Anstiegs erfasst wird.

17. Verfahren nach einem der Ansprüche 14 bis 16, **dadurch gekennzeichnet, dass** es einen Schritt umfasst, bei dem die Steuermittel den Atmosphärendruck vor dem Eintauchen des Roboters in das Schwimmbad erfassen.

18. Verfahren nach einem der Ansprüche 16 bis 17, **dadurch gekennzeichnet, dass** es die folgenden Schritte umfasst:
- 310, die Steuermittel erkennen den Aufstieg des Reinigungsroboters entlang einer Wand;
- 320, sobald der Aufstieg erkannt wird, passen die Steuermittel die Betriebsparameter der Antriebs- und Führungsmittel des Reinigungsroboters an, um den Aufstieg entlang der Wand zu ermöglichen;
- 330, die Steuermittel erkennen die Annäherung an die Wasserlinie in einer Distanz D zur Wasserlinie, wenn der vom Drucksensor ermittelte Druck gleich der Summe aus dem Atmosphärendruck und dem Druck der Wassersäule einer Höhe D ist;
- 340, sobald die Annäherung an die Wasserlinie erkannt wird, passen die Steuermittel die Betriebsparameter der Antriebs- und Führungsmittel des Reinigungsroboters an, indem sie die Leistung der Antriebs- und Führungsmittel schrittweise verringern, damit der Reinigungsroboter die Linie mit einer geringen vertikalen Geschwindigkeit, die im Wesentlichen gleich Null ist, erreicht.

19. Verfahren nach Anspruch 18, **dadurch gekennzeichnet, dass** es einen Schritt umfasst, bei dem der Reinigungsroboter der Wasserlinie folgt, indem er dank eines Solldrucks geführt wird, der im Wesentlichen gleich dem Atmosphärendruck ist.

20. Verfahren nach einem der Ansprüche 18 bis 19, **dadurch gekennzeichnet, dass** es einen Schritt umfasst, bei dem die Steuermittel den Atmosphären-Solldruck modifizieren, wenn der Reinigungsroboter Luft ansaugt, wenn der Roboter die Wasserlinie reinigt.

21. Verfahren nach einem der Ansprüche 18 bis 20, **dadurch gekennzeichnet, dass** es einen Schritt umfasst, bei dem die Steuermittel das Soll der Betriebsparameter der Antriebs- und Führungsmittel des Reinigungsroboters modifizieren, um die Annäherungsgeschwindigkeit an die Wasserlinie zu reduzieren, wenn der Reinigungsroboter Luft ansaugt, wenn der Roboter die Wasserlinie reinigt.

22. Verfahren nach einem der Ansprüche 14 bis 21, **dadurch gekennzeichnet, dass** es einen Schritt umfasst, bei dem nach dem Erkennen, dass der Reinigungsroboter die Wasserlinie schwer erreicht, ja sogar trotz des Anpassens der Betriebsparameter der Antriebs- und Führungsmittel nicht in der Lage ist, dieselbe zu erreichen, eine Anzeige auf einer Benutzerschnittstelle angezeigt wird, die signalisiert, dass der Filter gereinigt werden muss.

23. Verfahren nach einem der Ansprüche 14 bis 22, **dadurch gekennzeichnet, dass** es einen Schritt des Erfassens der Reinigungszeit umfasst, die vom Reinigungsroboter in mindestens einem gegebenen Tiefenbereich verbracht wird.

24. Verfahren nach Anspruch 23, **dadurch gekennzeichnet, dass** es einen Schritt umfasst, bei dem die Steuermittel mindestens ein Reinigungs-Zeitsoll umfassen, das mit der Reinigung eines gegebenen Tiefenbereichs verbracht werden soll.

25. Verfahren nach Anspruch 23, **dadurch gekennzeichnet, dass** es einen Schritt umfasst, bei dem die Steuermittel mindestens ein relatives Reinigungssoll umfassen, das die Zeiten, die zwischen mindestens zwei gegebenen Tiefenbereichen verbracht wurden, vergleicht.

## Claims

1. Swimming pool cleaning robot (10) comprising:
- a body (11),
- at least one hydraulic liquid circulation circuit between at least one liquid inlet (13) and at least one liquid outlet (14), said hydraulic circuit comprising at least one means of separating debris in suspension in the liquid,
- pumping means for maintaining the flow of liquid in said hydraulic circuit,
- means of driving and guiding said robot on a surface,
- means of controlling operating parameters of the means of driving and guiding said cleaning robot (10), the control means comprising a pressure sensor (21) for determining the immersion depth of the cleaning robot in a swimming pool, starting from the measurement of the ambient pressure around the robot,
**characterised in that** the control means also comprise means of automatically controlling the pressure recorded by the pressure sensor to a set value.

2. Cleaning robot according to claim 1, **characterised in that** the pressure sensor is an absolute pressure sensor.

3. Cleaning robot according to claim 1, **characterised in that** the pressure sensor is a relative pressure sensor measuring the pressure difference relative to a pressure in a sealed chamber used as a reference.

4. Cleaning robot according to any one of claims 1 to 3, **characterised in that** the pressure sensor is a piezoelectric sensor.

5. Cleaning robot according to claim 4, **characterised in that** the pressure sensor is a piezoresistive sensor.

6. Cleaning robot according to either claim 4 or 5, **characterised in that** the pressure sensor is a strain gauge fixed on a wall to which ambient pressure is applied.

7. Cleaning robot according to any one of claims 1 to 6, **characterised in that** the control means include means of recording the time spent in at least one determined immersion depth range of said cleaning robot.

8. Cleaning robot according to any one of claims 1 to 7, **characterised in that** the control means are connected to at least one inclinometer fixed to the body of the robot.

9. Cleaning robot according to any one of claims 1 to 8, **characterised in that** the pressure sensor is located in a median plane of the robot body, said plane being perpendicular to the usual displacement axis.

10. Cleaning robot according to any one of claims 1 to 9, **characterised in that** the pressure sensor is at least partly housed inside a rigid sealed box containing a flexible membrane, the pressure sensor measuring the pressure inside said sealed box.

11. Cleaning robot according to any one of claims 1 to 9, **characterised in that** the pressure sensor is at least partly housed inside a rigid sealed box through which a capillary tube passes with one end inside the box, said pressure sensor being connected to said end of the capillary tube in a sealed manner, and measuring the pressure at said end of the capillary tube.

12. Cleaning robot according to either claim 10 or 11, **characterised in that** the sealed box is made from a plastic material with low thermal conductivity.

13. Cleaning robot according to any one of claims 9 to 12, **characterised in that** the sealed box contains a Faraday cage.

14. Method of controlling a pool cleaning robot, said robot comprising:
- pumping means for maintaining the flow of liquid in said hydraulic circuit,
- means of driving and guiding said robot on a surface,
- means of controlling operating parameters for the drive and guidance means of said cleaning robot (10), the control means comprising a pressure sensor (21) that can be used to determine the immersion depth of the cleaning robot in a swimming pool, starting from the measurement of the ambient pressure around the robot.
**characterised in that** the method includes a step in which the ambient pressure at the robot is compared with a value called the set pressure and a step to control the operating parameters of the drive and guidance means so as to reduce the difference between the ambient pressure and the set pressure.

15. Method according to claim 14, **characterised in that** it includes a step in which the control means are calibrated during the first climb along a wall of the pool to be cleaned, by adjusting the operating parameters of the drive and guidance means so as to reliably bring the robot to the water line.

16. Method according to claim 15, **characterised in that** it includes a step in which the control means determine the atmospheric pressure as being equal to the minimum pressure recorded during the first climb.

17. Method according to any one of claims 14 to 16, **characterised in that** it includes a step in which the control means record the atmospheric pressure before the robot is immersed in the pool.

18. Method according to either claim 16 or 17, **characterised in that** it comprises the following steps:
- 310, the control means detect that the cleaning robot is climbing along a wall;
- 320, as soon as climbing is detected, the control means adjust the operating parameters of the drive and guidance means of the cleaning robot, so as to allow climbing along the wall;
- 330, the control means detect the approach to the water line at a distance D from the water line, when the pressure recorded by the pressure sensor is equal to the sum of the atmospheric pressure and the pressure of water with head D;
- 340, as soon as the approach to the water line is detected, the control means adjust the operating parameters of the drive and guidance means of the cleaning robot, by progressively reducing the power of the drive and guidance means, so that the cleaning robot reaches the line with a low vertical velocity, approximately equal to zero.

19. Method according to claim 18, **characterised in that** it includes a step in which the cleaning robot follows the water line by being guided by a set pressure equal to approximately atmospheric pressure.

20. Method according to either claim 18 or 19, **characterised in that** it includes a step in which the control means modify the atmospheric set pressure if the cleaning robot draws in air when the robot is cleaning the water line.

21. Method according to any one of claims 18 to 20, **characterised in that** it includes a step in which the control means modify the set operating parameters for the drive and guidance means of the cleaning robot to reduce the approach velocity towards the water line, if the cleaning robot draws in air when the robot is cleaning the water line.

22. Method according to any one of claims 14 to 21, **characterised in that** it includes a step in which, after it has been detected that the cleaning robot is having difficulty in reaching the water line, or is even incapable of reaching it despite the adjustment to operating parameters of the drive and guidance means, information is displayed on a user interface to notify that the filter must be cleaned.

23. Method according to any one of claims 14 to 22, **characterised in that** it includes a step to record the cleaning time spent by the cleaning robot at at least one given depth range.

24. Method according to claim 23, **characterised in that** it includes a step in which the control means include at least one set cleaning time to be spent in cleaning a given depth range.

25. Method according to claim 23, **characterised in that** it includes a step in which the control means include at least one relative cleaning set value comparing times spent between at least two given depth ranges.
